# EUROPÄISCHE PATENTSCHRIFT

(11) **EP 0 738 592 B1**
(45) Veröffentlichungstag und Bekanntmachung des Hinweises auf die Patenterteilung: **30.06.1999**
(21) Anmeldenummer: 96106055.5
(22) Anmeldetag: 18.04.1996
(51) Int. Cl.: B41F 13/08

(54) **Druckmaschinenzylinder in einem Zylinderkanal, Hohlräumen und beidseitig angeordneten Zylinderzapfen sowie Verfahren zu dessen Herstellung**
Printing machine cylinder with a channel, hollow spaces and cylinder trunnions on both ends and method for manufacturing the same
Cylindre de machine à imprimer avec une rainure, des espaces creux et des tourillons de cylindre aux deux extrémités et son procédé de fabrication

(30) Priorität: 22.04.1995 DE 19514909
(43) Veröffentlichungstag der Anmeldung: 23.10.1996
(73) Patentinhaber: MAN Roland Druckmaschinen AG, 63075 Offenbach (DE)
(72) Erfinder: Lang, Harald, 60439 Frankfurt/Main (DE); Roth, Peter, 63165 Mühlheim /Main (DE); Kemmerer, Klemens, 63500 Seligenstadt (DE)
(74) Vertreter: Stahl, Dietmar

(56) Entgegenhaltungen:
- EP-A- 0 301 128
- DE-C- 326 023
- GB-A- 2 265 438
- US-A- 4 856 428

## Beschreibung

Die Erfindung betrifft einen Druckmaschinenzylinder mit einem Zylinderkanal, Hohlräumen und beidseitig angeordneten Zylinderzapfen sowie ein Verfahren zu dessen Herstellung, wobei der Druckmaschinenzylinder als Gummituchzylinder, Plattenzylinder, Gegendruckzylinder oder Formzylinder verwendet wird.

Es ist aus dem DD-WP 66 630 bekannt, den Druckmaschinenzylinder in Schweißkonstruktion mit im Randbereich angeordneten Stutzscheiben mit sternförmigen Verstärkungsrippen auszuführen. Im Druckmaschinenzylinder sind weiterhin Längsrippen sowie axiale Ausnehmungen angeordnet.

Aus der DE-PS 326 023 ist ein Druckmaschinenzylinder in gegossener Ausführung bekannt, der eine biegesteife Ausführung durch in axialer und radialer Richtung verlaufende Rippen bildet.

Verfahrensmäßig ist es bekannt, daß zur Gewichtsreduzierung die Innenkontur der Druckmaschinenzylinder mit mehreren Kernen ausgeformt wird, der Zylinder anschließend mit flüssigem Metall gegossen wird, in erstarrter Form gestrahlt wird und anschließend eine mechanische Bearbeitung erfolgt. Nach der Bearbeitung werden die Druckmaschinenzylinder beispielsweise mit Eisengranulat ausgewuchtet und gegebenenfalls ausgeschäumt.

Nachteilig sind der relativ hohe Fertigungsaufwand sowie beim Ausschäumen mögliche Umweltbelastungen.

Aufgabe der Erfindung ist es, eine Lösung zu entwickeln, die den Fertigungsaufwand und mögliche Umweltbelastungen spürbar reduziert.

Gelöst wird die Aufgabe durch die Ausbildungsmerkmale der Patentansprüche 1 und 8.

Weiterbildungen ergeben sich aus den Unteransprüchen. Der Druckmaschinenzylinder wird verfahrensgemäß ohne Kerne zu verwenden in horizontaler Lage gegossen. D.h. die Ausformungen der Freiräume sowie des Zylinderkanals im Druckmaschinenzylinder erfolgt, vorzugsweise naturgeformt über den Oberkasten der Form. Durch die Form der Hohlräume wird der Fertigungsaufwand reduziert, erforderliche Kerne entfallen, das Auswuchten und Ausschäumen entfällt ebenfalls. Dies ergibt eine Zeitersparnis und senkt mögliche Umweltbelastungen. Der verwendete Formkasten besteht in bekannter Weise aus einem Unterkasten und einem Oberkasten. Der Unterkasten erhält eine Ausformung die zur Aufnahme des überwiegenden Teils der Zylinderwandung, der Zylinderzapfen und radial zur Zylinderwandung verlaufender Querrippen dient. Der Oberkasten erhält eine Ausformung die den verbliebenen Teil der Zylinderwandung, der Zylinderzapfen sowie den Zylinderkanal und die erforderlichen Hohlräume aufnimmt. Anschließend wird der Druckmaschinenzylinder in vorzugsweise horizontaler Lage gegossen. Das Herstellungsverfahren bewirkt eine bessere Maßhaltigkeit des Zylinders infolge der Naturform. Das bei herkömmlich verwendeten Kernen auftretende Aufschwimmen wird vermieden.

Der Druckmaschinenzylinder weist Querrippen auf, die in radialer Form in die Zylinderwandung übergehen. Zwischen den Querrippen sind in axialer Richtung mehrere Hohlräume angeordnet. Diese Hohlräume werden ohne Kern mittels des ausgeformten Oberkastens erzeugt. Die Anordnung der Querrippen gewährleistet eine erforderliche Biegesteifigkeit, wobei in Verbindung mit dem verwendeten Werkstoff die notwendigen schwingungsdämpfenden Eigenschalten erzielt werden. Die Querrippen besitzen in Richtung Zylinderkanal Aufnahmeflächen. Diese Aufnahmeflächen werden mit einer Baugruppe lösbar formschlüssig verbunden. Diese Baugruppe besteht bei einem Plattenzylinder aus Spanneinrichtungen zur Aufnahme der Druckform. Bei einem Gummituchzylinder aus Spanneinrichtungen zum Fixieren des Gummituches sowie möglicher Kanalabdeckungen. In einer Ausführung als Gegendruckzylinder besteht die Baugruppe aus einer durch Greiferwelle, mehrere Greifer und Greiferauflagen gebildeten Greiferbrücke. Ebenso kann der Druckmaschinenzylinder als Formzylinder, beispielsweise für ein Lackierwerk dienen. Die Baugruppe für einen Formzylinder weist entsprechende Befestigungsvorrichtungen für die Lackierplatten oder die Lackierform auf. Die jeweilige Baugruppe ist so dimensioniert, daß der Druckmaschinenzylinder im statischen Zustand im Gleichgewicht ist.

Die Erfindung soll an einem Ausführungsbeispiel näher erläutert werden. Dabei zeigen:
- Fig.1: einen Druckmaschinenzylinder im Querschnitt,
- Fig.2: einen Druckmaschinenzylinder im Längsschnitt,
- Fig.3: einen Druckmaschinenzylinder in Draufsicht,
- Fig.4: einen Druckmaschinenzylinder mit einer Baugruppe im Zylinderkanal (im Querschnitt).

Ein Druckmaschinenzylinder 1 ist als Hohlkörper ausgeführt und weist einen axial verlaufenden Zylinderkanal 9 auf. Der Druckmaschinenzylinder 1 weist eine Wandung 2 auf, in die radial verlaufende Querrippen 3 übergehen. Die Querrippen 3 sind in einem definierten Abstand parallel zueinander angeordnet und weisen in Richtung des Zylinderkanals 9 Aufnahmeflächen 4 auf. Diese Aufnahmeflächen 4 nehmen später eine Baugruppe auf, die in den Freiraum von Zylinderkanal 9 aus eingesetzt wird. Die Aufnahmeflächen 4 der Querrippen 3 fluchten in Achsrichtung zueinander. Zwischen den Querrippen 3 sind in Achsrichtung Hohlräume 5 angeordnet. In Fig. 2 sind beispielsweise bei sechs Querrippen 3 sieben Hohlräume 5 gezeigt. Die Zylinderwandung 2 bzw. die jeweils benachbarte Querrippe 3 geht dabei in die stirnseitig angeordneten Zylinderzapfen 6 über (Fig. 3). In Fig. 4 ist an den Aufnahmeflächen 4 eine Baugruppe, die durch Spannwellen 7 und eine Kanalabdekkung 8 gebildet ist, angeordnet. Diese Baugruppe 7, 8 wird als eine Einheit in den Zylinderkanal 9 eingesetzt und lösbar formschlüssig mit den Querrippen 3 verbunden.

### Bezugszeichenaufstellung

- 1: Druckmaschinenzylinder
- 2: Zylinderwandung
- 3: Querrippe
- 4: Aufnahmefläche
- 5: Hohlraum
- 6: Zylinderzapfen
- 7: Spannwelle
- 8: Kanalabdeckung
- 9: Zylinderkanal

## Patentansprüche

1. Druckmaschinenzylinder (1) mit einem Zylinderkanal (9), Rippen sowie Hohlräumen (5) und beidseitig in einer Drehachse angeordneten Zylinderzapfen (6),
dadurch gekennzeichnet,
daß der Druckmaschinenzylinder (1) eine in die Zylinderzapfen (6) übergehende Zylinderwandung (2) aufweist, daß in der Drehachse mehrere Querrippen (3) innerhalb des Druckmaschinenzylinders (1), in Achsrichtung durch Hohlräume (5) untereinander getrennt, parallel zueinander angeordnet sind, daß die Querrippen (3) in radialer Form in die Zylinderwandung (2) übergehen und daß die in Richtung Zylinderkanal (9) ragenden Querrippen (3) Aufnahmeflächen (4) zur Befestigung einer Baugruppe besitzen.

2. Druckmaschinenzylinder nach Anspruch 1,
**dadurch gekennzeichnet**,
daß die Aufnahmeflächen (4) in Zylinderachsrichtung fluchten.

3. Druckmaschinenzylinder nach Anspruch 1,
**dadurch gekennzeichnet**,
daß die Baugruppe für einen Plattenzylinder eine Spanneinrichtung zur Aufnahme einer Druckform ist.

4. Druckmaschinenzylinder nach Anspruch 1,
**dadurch gekennzeichnet**,
daß die Baugruppe für einen Gummituchzylinder eine Spanneinrichtung zur Aufnahme eines Gummituches ist.

5. Druckmaschinenzylinder nach Anspruch 1,
**dadurch gekennzeichnet**,
daß die Baugruppe für einen Gegendruckzylinder eine Greiferbrücke ist.

6. Druckmaschinenzylinder nach Anspruch 1,
**dadurch gekennzeichnet**,
daß die Baugruppe für einen Formzylinder eine Befestigungseinrichtung ist.

7. Druckmaschinenzylinder nach Anspruch 1 bis 6,
**dadurch gekennzeichnet**,
daß die Baugruppe und der Druckmaschinenzylinder (1) ein statisches Gleichgewicht aufweisen.

8. Verfahren zur Herstellung eines Druckmaschinenzylinders (1) mit einem Zylinderkanal (9), Rippen sowie Hohlräumen (5) und Zylinderzapfen (6) unter Verwendung eines Formkastens,
**dadurch gekennzeichnet**,
daß ein Unterkasten zur Aufnahme des überwiegenden Teils der Zylinderwandung (2), der Zylinderzapfen (6) und radial zur Zylinderwandung (2) verlaufenden Querrippen (3) ausgeformt wird und ein Oberkasten zur Aufnahme des verbliebenen Teils der Zylinderwandung (2), der Zylinderzapfen (6), des Zylinderkanals (9) sowie der zwischen den Querrippen (3) mit Aufnahmeflächen (4) gebildeten Hohlräume (5) ausgeformt wird und anschließend der Druckmaschinenzylinder (1) horizontal oder vertikal in einer Form gegossen wird.

## Claims

1. Printing press cylinder (1) with a cylinder channel (9), ribs as well as hollow spaces (5) and cylinder trunnions (6) arranged on both sides arranged on a rotational axis, characterised in that the printing press cylinder (1) has a cylinder wall (2) merging into the cylinder trunnions (6), that there are arranged in the rotational axis several transverse ribs (3) within the printing press cylinder (1) separated in the arial direction by hollow spaces (5) from one another and parallel to one another, that the transverse ribs (3) merge in radial shape into the cylinder wall (2) and that the transverse ribs (3) projecting in the direction of the cylinder channel (9) have receiving surfaces (4) for fixing a module.

2. Printing press cylinder according to Claim 1, characterised in that the receiving surfaces (4) are flush in the cylinder axial direction.

3. Printing press cylinder according to Claim 1, characterised in that the module for a plate cylinder is a tensioning device for receiving a printing forme.

4. Printing press cylinder according to Claim 1, characterised in that the module for a blanket cylinder is a tensioning unit for receiving a blanket.

5. Printing press cylinder according to Claim 1, characterised in that the module for an impression cylinder is a gripper bridge.

6. Printing press cylinder according to Claim 1, characterised in that the module for a forme cylinder is a fixing unit.

7. Printing press cylinder according to Claim 1 to 6, characterised in that the module and the printing press cylinder (1) have a static equilibrium.

8. Process for manufacturing a printing press cylinder (1) with a cylinder channel (2), ribs as well as hollow spaces (5) and cylinder trunnions (6) using a moulding box, characterised in that a drag is shaped for receiving the predominant part of the cylinder wall (2), the cylinder trunnions (6) and transverse ribs (3) running radially to the cylinder wall (2) and a cope is shaped for receiving the remaining parts of the cylinder wall (2), of the cylinder trunnions (6), of the cylinder channel (9) as well as the hollow spaces (5) formed between the transverse ribs (3) with receiving surfaces (4), and then the printing press cylinder (1) is cast horizontally or vertically in a mould.

## Revendications

1. Cylindre (1) de machine d'impression, comportant un canal de cylindre (9), des nervures ainsi que des cavités (5) et des tourillons de cylindre (6) agencés, des deux côtés, sur un axe de rotation,
caractérisé en ce que le cylindre (1) de machine d'impression présente une paroi de cylindre (2) se poursuivant dans les tourillons de cylindre (6), en ce que, sur l'axe de rotation, plusieurs nervures transversales (3) sont agencées de façon parallèle les unes par rapport aux autres à l'intérieur du cylindre (1) de machine d'impression, en étant séparées les unes des autres en direction axiale par des cavités (5), en ce que les nervures transversales (3) se poursuivent, sous forme radiale, dans la paroi de cylindre (2), et en ce que les nervures transversales (3) faisant saillie en direction du canal de cylindre (9) possèdent des surfaces de réception (4) pour fixer un sous-ensemble.

2. Cylindre de machine d'impression selon la revendication 1,
caractérisé en ce que les surfaces de réception (4) sont alignées en direction de l'axe du cylindre.

3. Cylindre de machine d'impression selon la revendication 1,
caractérisé en ce que le sous-ensemble pour un cylindre porte-plaque est un dispositif de tension pour recevoir un cliché d'impression.

4. Cylindre de machine d'impression selon la revendication 1,
caractérisé en ce que le sous-ensemble pour un cylindre porte-blanchet est un dispositif de tension pour recevoir un blanchet.

5. Cylindre de machine d'impression selon la revendication 1,
caractérisé en ce que le sous-ensemble pour un cylindre de contre-pression est un jeu de pinces.

6. Cylindre de machine d'impression selon la revendication 1,
caractérisé en ce que le sous-ensemble pour un cylindre gravé est un dispositif de fixation.

7. Cylindre de machine d'impression selon les revendications 1 à 6,
caractérisé en ce que le sous-ensemble et le cylindre (1) de machine d'impression présentent un équilibre statique.

8. Procédé pour fabriquer un cylindre (1) de machine d'impression, comportant un canal de cylindre (9), des nervures ainsi que des cavités (5), et des tourillons de cylindre (6), en utilisant un châssis de moule,
caractérisé en ce qu'il est formé un châssis inférieur pour recevoir la partie principale de la paroi de cylindre (2), des tourillons de cylindre (6) et des nervures transversales (3) s'étendant radialement par rapport à la paroi de cylindre (2) et un châssis supérieur pour recevoir la partie restante de la paroi de cylindre (2), des tourillons de cylindre (6), le canal de cylindre (9), ainsi que les cavités (5) formées entre les nervures transversales (3) avec des surfaces de réception (4) et, ensuite, le cylindre (1) de machine d'impression est coulé horizontalement ou verticalement dans un moule.
